# EUROPÄISCHE PATENTANMELDUNG

(11) **EP 4 764 139 A1**
(43) Veröffentlichungstag der Anmeldung: **24.06.2026**
(21) Anmeldenummer: 24222235.4
(22) Anmeldetag: 20.12.2024
(51) Int. Cl.: E06B 7/36

(54) **FINGERSCHUTZVORRICHTUNG ZUR SPALTÜBERDECKUNG UND ANORDNUNG**

(71) Anmelder: Athmer OHG, 59757 Arnsberg (DE)
(72) Erfinder: HECKMANN, Andre, 59759 Arnsberg (DE)
(74) Vertreter: Fritz Patent- und Rechtsanwälte PartmbB

(57) **Zusammenfassung**

Die Erfindung betrifft eine Fingerschutzvorrichtung zur Spaltüberdeckung mit einem Gehäuseprofil, einem Halteleistenprofil und einer aufgewickelt aus dem Gehäuseprofil ausziehbaren Abdeckung, wobei das Halteleistenprofil einen Halteleistenprofilabschnitt aufweist, wobei der Halteleistenprofilabschnitt geeignet und eingerichtet ist einen Rand der Abdeckung aufzunehmen und wobei dem Gehäuseprofil oder dem Halteleistenprofil ein Grundprofil zugeordnet ist, welches eine Auflagefläche zur Anordnung auf einem Flügel oder Rahmen aufweist.

## Beschreibung

Die vorliegende Erfindung betrifft eine Fingerschutzvorrichtung zur Spaltüberdeckung mit einem Gehäuseprofil, einem Halteleistenprofil und einer aufgewickelt aus dem Gehäuseprofil ausziehbaren Abdeckung, wobei das Halteleistenprofil einen Halteleistenprofilabschnitt aufweist, wobei der Halteleistenprofilabschnitt geeignet und eingerichtet ist einen Rand der Abdeckung aufzunehmen und wobei dem Gehäuseprofil oder dem Halteleistenprofil ein Grundprofil zugeordnet ist, welches eine Auflagefläche zur Anordnung auf einem Flügel oder Rahmen aufweist.

Die Fingerschutzvorrichtung zur Spaltüberdeckung kann geeignet sein einen Spalt zwischen einem Flügel, insbesondere einem Tür- oder Fensterflügel, und einer Zarge abzudecken.

Es sind Fingerschutzvorrichtung zur Spaltüberdeckung aus dem Stand der Technik bekannt, bei denen eine Abdeckung in einem Gehäuseprofil aufgerollt werden kann, dessen Rand mit einem Halteleistenprofil verbunden werden kann, so dass die Abdeckung während des Öffnens eines Tür- oder Fensterflügels ausgezogen werden kann und sich dabei über den Spalt zwischen einem Flügel und einer Zarge erstreckt. Um die Abdeckung ausziehen zu können, werden das Gehäuseprofil an der Zarge und das Halteleistenprofil an dem Flügel angebracht. Es besteht auch die Möglichkeit, dass das Gehäuseprofil an dem Flügel und das Halteleistenprofil an der Zarge angebracht ist.

Ebenfalls sind Fingerschutzvorrichtungen bekannt, die ein Grundprofil aufweisen. Wobei dem Grundprofil entweder das Gehäuseprofil oder das Halteleistenprofil zugeordnet ist. Das jeweilige zugeordnete Profil kann mit dem Grundprofil auf beispielsweise durch aufklipsen oder aufstecken oder verschrauben verbunden werden. Die Verbindung erstreckt sich in den bekannten Fällen über die gesamte Länge der Profile, selbst wenn eine Verschraubung beispielsweise nur an einigen Stellen der Profile durchgeführt wird.

Bekannte Fingerschutzvorrichtungen sind für Drehflügeltüren oder Drehflügelfenster vorteilhaft. Bei Drehflügeltüren bzw. Drehflügelfenstern wird der Flügel an der Nebenschließkante um eine vertikale Achse gedreht und der Durchgang durch die Zarge komplett freigegeben. Es sind Drehwinkel bis 180° denkbar, beispielsweise in öffentlichen Gebäuden wie Krankenhäusern, wo der Durchgang besonders großzügig freigegeben werden muss.

Nachteilig an den bekannten Fingerschutzvorrichtungen zur Spaltabdeckung ist insbesondere, dass die Fenster oder Türen zwar durch eine Drehbewegung des Flügels geöffnet werden können, eine Kippstellung des Flügels aber durch die Fingerschutzvorrichtung weitgehend nicht mehr möglich ist. Eine Kippstellung des Flügels bedeutet im Zuge der Anmeldung, dass der Flügel um eine horizontale Achse gedreht wird, wobei der Flügel nur um einen kleinen Bereich von der Zarge entfernt wird.

An diesem Punkt setzt die Erfindung an.

Es ist die Aufgabe der vorliegenden Erfindung eine Fingerschutzvorrichtung zu schaffen, bei dessen Anbringung eine weitestgehende Funktionsfähigkeit der umliegenden Komponenten erhalten bleibt. Insbesondere bleibt sowohl die Drehstellung als auch die Kippstellung erhalten.

Die Aufgabe wird durch eine Fingerschutzvorrichtung zur Spaltüberdeckung mit einem Gehäuseprofil, einem Halteleistenprofil und einer aufgewickelt aus dem Gehäuseprofil ausziehbaren Abdeckung gelöst, wobei das Halteleistenprofil einen Halteleistenprofilabschnitt aufweist, wobei der Halteleistenprofilabschnitt geeignet und eingerichtet ist einen Rand der Abdeckung aufzunehmen und wobei dem Gehäuseprofil oder dem Halteleistenprofil ein Grundprofil zugeordnet ist, welches eine Auflagefläche zur Anordnung auf einem Flügel oder einer Zarge aufweist, dadurch gekennzeichnet, dass das Gehäuseprofil oder das Halteleistenprofil mit dem Grundprofil in Längsrichtung einen Winkel einschließen kann.

Die Fingerschutzvorrichtung ist geeignet einen Spalt zu überdecken, der sich bei einer Öffnung einer Tür oder eines Fensters durch eine Drehbewegung des Flügels ergibt. Als Flügel wird im Zuge der Anmeldung ein Türflügel oder ein Fensterflügel verstanden, je nachdem, ob die Fingerschutzvorrichtung an einer Tür oder an einem Fester angebracht wird. Der Spalt entsteht an der Nebenschließkante der Tür oder des Fensters. Und zwar auf der Seite des Flügels, die der Zarge zugewandt und dem Türband bzw. Fensterband abgewandt ist.

Das Grundprofil wird mit seiner Anlagefläche auf einem Flügel oder Zarge einer Tür oder eines Fensters angebracht. Es kann dabei vorgesehen sein, dass das Grundprofil über die gesamte Länge des Flügels oder der Zarge angebracht wird.

Durch die Fingerschutzvorrichtung wird erreicht, dass der Flügel nicht nur gedreht und die Tür oder das Fenster damit komplett geöffnet werden kann, sondern der Flügel auch gekippt werden kann. Ein Kippen des Flügels ist insbesondere bei Fenstern wünschenswert. Auch bei Türen, die beispielsweise als Balkon- oder Terassentüren verwendet werden, ist ein Kippen von Bedeutung. Fingerschutzvorrichtungen werden häufig in öffentlichen Einrichtungen eingesetzt, beispielsweise in Kindertagesstätten, um die Finger der Kinder zu schützen. Besonders in diesen Kindertagesstätten ist es allerdings auch wünschenswert, dass Türen und Fenster auch mit einer installierten Fingerschutzvorrichtung weiterhin gekippt werden können. Dies erfüllt mehrere Vorteile. Durch ein Kippen kann der Raum gelüftet werden, wobei gleichzeitig ein Hinauslaufen der Kinder verhindert wird. Dies ist bei einer Öffnung der Tür durch eine Drehung nicht gegeben. Auch dürfen Fenster nicht unbeaufsichtigt durch eine Drehung des Flügels geöffnet werden, um ein Herausfallen der Kinder zu verhindern.

Die Fingerschutzvorrichtung bietet den Vorteil, dass das Grundprofil und das zugeordnete Profil, also je nach Anbringung der Fingerschutzvorrichtung entweder das Gehäuseprofil oder das Halteleistenprofil, in Längsrichtung einen Winkel einschließen können. Dies bedeutet, dass das Grundprofil und das zugeordnete Profil nicht über die gesamte Länge der Profile bzw. über die gesamte Länge des Flügels oder der Zarge miteinander fest verbunden sind. Es bedeutet gleichzeitig auch, dass in bestimmten Stellungen des Flügels eine Verbindung besteht.

Bei einem Kippen des Flügels nimmt der Flügel bezogen auf eine vertikale Achse, die beispielsweise in der Zarge liegen kann, einen Winkel ein. Diesen Winkel vollzieht die Fingerschutzvorrichtung nach, indem das Gehäuseprofil oder das Halteleistenprofil, je nachdem welches der beiden dem Grundprofil zugeordnet ist, mit dem Grundprofil in Längsrichtung einen Winkel einschließt. Der Winkel zwischen Grundprofil und dem zugeordneten Profil kann dabei in einem Bereich zwischen 0° und 60°, vor zwischen 0° und 45°, ganz vorzugsweise zwischen 0° und 30°, liegen.

Hierzu kann es vorgesehen sein, dass das Gehäuseprofil oder das Halteleistenprofil mit dem Grundprofil an einem ersten Ende drehbar verbunden ist. Vorzugsweise kann es vorgesehen sein, dass die drehbare Verbindung, beispielsweise ein Scharnier, an einem in einer Einbausituation unteren Ende des Grundprofils angebracht ist.

Diese Einbauposition ist dann vorteilhaft, wenn ein Flügel derart gekippt wird, dass in einer Einbausituation des Flügels der Kontakt an einem unteren Ende des Flügels mit der Zarge bestehen bleibt und an einem oberen Ende der Kontakt gelöst wird. Wird ein Flügel anders gekippt, kann die Anbringung der drehbaren Verbindung an einer anderen Position des Grundprofils, beispielsweise an einem in einer Einbausituation oberen Ende sinnvoll sein.

Hierbei kann es vorgesehen sein, dass das Grundprofil ausgehend von der drehbaren Verbindung einen ersten Profilabschnitt aufweist und an den ersten Profilabschnitt anschließend einen zweiten Profilabschnitt aufweist und dass das Gehäuseprofil oder das Halteleistenprofil und das Grundprofil über mindestens ein Verbindungsmittel im zweiten Profilabschnitt zumindest mittelbar verbindbar sind.

Der erste und der zweite Profilabschnitt können sowohl zwei sichtbare Bereiche darstellen als auch bei einem einteiligen Grundprofil eine gedachte Einteilung in zwei Abschnitte darstellen. Der erste Profilabschnitt ist ausgehend von der drehbaren Verbindung bis näherungsweise zur Profilmitte. Der zweite Profilabschnitt ist an den ersten Profilabschnitt angrenzend bis zum der drehbaren Verbindung gegenüberliegenden Ende des Grundprofils. Hierbei ist es nicht in erster Linie relevant wie lang genau die Profilabschnitte sind, sondern, dass sich ein Verbindungsmittel im Bereich des zweiten Profilabschnitts befindet.

Es besteht die Möglichkeit, dass das Verbindungsmittel ein Hebelelement ist.

Hierbei besteht die Möglichkeit, dass das Verbindungsmittel mit einem ersten Ende mit dem Gehäuseprofil oder dem Halteleistenprofil oder dem Grundprofil verbunden ist und mit einem zweiten Ende in einer Nut des eines anderen Profils, vorzugsweise des Gehäuseprofils oder des Halteleistenprofils oder des Grundprofils, beweglich gehalten ist. Hierbei ist ein Ende des Hebelelementes in allen Fällen mit dem Grundprofil in Kontakt und ein Ende des Hebelelementes mit dem Profil, dass dem Grundprofil zugeordnet ist, also dem Gehäuseprofil oder dem Halteleistenprofil. Das erste Ende des Hebelelementes ist in der vertikalen Achse fest verbunden. Es kann jedoch vorgesehen sein, dass sich das Hebelelement um dem Befestigungspunkt an dem ersten Ende drehen kann. Das Hebelelement kann sowohl seitlich als auch zwischen den Profilen angeordnet sein. Dies bietet unterschiedliche Vorteile. Eine seitliche Anordnung des Hebelelementes zwischen dem Grundprofil und dem zugeordneten Profil führt zu einer geringen Aufbauhöhe der Fingerschutzvorrichtung. Dies ermöglicht einen Einbau der Fingerschutzvorrichtung auch bei Fenstern und Türen mit einer Außenjalousie. Dies ist im Hinblick auf eine Einbruchssicherheit oder eine Verschattung häufig gewünscht. Bei einer Anordnung zwischen dem Grundprofil und dem zugeordneten Profil ist das Hebelelement kaum oder gar nicht sichtbar.

Es besteht außerdem die Möglichkeit, dass das Verbindungsmittel stabförmig ausgebildet ist.

Dabei kann es vorgesehen sein, dass das Verbindungsmittel an einem ersten Ende mit dem Grundprofil verbunden ist.

Ebenso kann es vorgesehen sein, dass das Verbindungsmittel geeignet und eingerichtet ist, mit einem zweiten Ende in eine Ausnehmung des Gehäuseprofils oder des Halteleistenprofils einzugreifen. Hierbei kommt es wiederum darauf an, welches Profil dem Grundprofil zugeordnet ist.

Es kann vorgesehen sein, dass das Fingerschutzprofil ein Rückstellmittel aufweist. Das Rückstellmittel kann beispielsweise an oder in der Nähe des ersten Endes des Verbindungsmittels angeordnet sein. Das Rückstellmittel kann beispielsweise eine Feder oder ein Magnet sein. Das Rückstellmittel übt eine Kraft auf das Profil aus, an dem es angeordnet ist. Dies bedeutet, dass das Rückstellmittel, wenn das Grundprofil und das zugeordnete Profil einen Winkel zueinander einschließen, eine Kraftunterstützung bietet um die zugeordneten Profile in die Ausgangsposition ohne eingeschlossenen Winkel zu bringen oder zu halten.

Auch kann es vorgesehen sein, dass das Fingerschutzprofil ein Magnetmittel aufweist. Das Magnetmittel kann zwischen dem Grundprofil und dem zugeordneten Profil, vorzugsweise im zweiten Profilabschnitt angeordnet sein. Es kann vorgesehen sein, dass das Magnetmittel das Grundprofil und das zugeordnete Profil in dem zweiten Profilabschnitt lösbar verbindet, bis die Anziehungskraft des Magnetmittels überschritten ist. Um einen Winkel zwischen Grundprofil und zugeordnetem Profil einschließen zu können, ist es erforderlich die Anziehungskraft zu überwinden.

Ebenfalls kann es vorgesehen sein, dass im Halteleistenprofilabschnitt des Halteleistenprofils eine kederförmige Aufnahmenut für einen verdickten Rand der Abdeckung eingeformt ist.

Es kann insbesondere vorgesehen sein, dass es sich bei der Abdeckung um ein Rollo handelt.

Anordnung, vorzugsweise eine Tür oder ein Fenster, aufweisend zumindest eine Zarge, einen Flügel und eine Fingerschutzvorrichtung nach einem der vorherigen Ansprüche, wobei die Fingerschutzvorrichtung geeignet und eingerichtet ist, bei einer Drehbewegung des Flügels die Abdeckung aus dem Rollgehäuseprofil auszuziehen und bei einer Kippbewegung des Flügels die Abdeckung im Gehäuseprofil zu belassen.

Bei einer Anordnung können drei unterschiedliche Zustände unterschieden werden. Der erste Zustand ist, dass der Flügel geschlossen ist. Der zweite Zustand ist, dass der Flügel gedreht wurde, um die Anordnung komplett zu öffnen. Der dritte Zustand ist, dass der Flügel gekippt wurde, um die Anordnung teilweise zu öffnen.

Bei einer Drehung in den zweiten Zustand wird der entstehende Spalt zwischen Zarge und Flügel durch ein Ausziehen der Abdeckung aus dem Gehäuseprofil überdeckt. Dies erfolgt dadurch, dass das Grundprofil bei einer Drehbewegung den Kontakt zu dem zugeordneten Profil behält. Das Abdeckung ist mit dem Rand an dem Haltleistenprofil befestigt und wird bei einer Drehbewegung des Flügels aus dem Gehäuseprofil ausgezogen, da sich Gehäuseprofil und Halteleistenprofil relativ zueinander verschieben.

Bei einem Kippen des Flügels in den dritten Zustand wird der Grundkörper zumindest in Teilbereichen von dem zugeordneten Profil gelöst und schließt mit diesem einen Winkel ein. Das Grundprofil bewegt sich mit dem Flügel in eine gekippte Position. Das zugeordnete Profil vollzieht diese Bewegung nicht mit, sondern bleibt in einer Position in einer vertikalen Achse. Dadurch wird die Abdeckung nicht aus dem Gehäuseprofil ausgezogen. Die Position von Gehäuseprofil und Halteleistenprofil relativ zueinander ändert sich durch das Kippen des Flügels nicht.

Durch die Fingerschutzvorrichtung ist die Nebenschließkante der Anordnung bei einer Drehbewegung des Flügels geschützt.

Es kann vorgesehen sein, dass das Grundprofil auf einem Flügel oder Rahmen aufgeklebt oder eingehangen oder mittels Befestigungsmitteln, wie Schrauben oder Nieten, angebracht ist.

Weitere Merkmale und Vorteile von Ausführungsbeispielen der Erfindung werden unter Bezugnahme auf die Zeichnungen nachfolgend beschrieben. Dabei werden für gleiche oder ähnliche Teile und für Teile mit gleichen oder ähnlichen Funktionen dieselben Bezugszeichen verwendet. Es zeigen:
- Fig. 1: ein Teil einer Ausführungsform der Erfindung in einer perspektivischen Ansicht in einer ersten Position
- Fig. 2: ein Teil einer Ausführungsform der Erfindung in einer perspektivischen Ansicht in einer zweiten Position
- Fig. 3: ein Teil einer Ausführungsform der Erfindung in einer Seitenansicht
- Fig. 4: eine Detailansicht des Bereichs E aus Fig. 3
- Fig. 5: eine erfindungsgemäße Anordnung in einer Seitenansicht in einer ersten Position
- Fig. 6: die Anordnung aus Fig. 5 in einer zweiten Position
- Fig. 7: eine erfindungsgemäße Anordnung in einer perspektivischen Ansicht von vorne
- Fig. 8: eine erfindungsgemäße Anordnung in einer perspektivischen Ansicht von hinten
- Fig. 9: eine weitere Ausführungsform der Anordnung in einer Vorderansicht
- Fig. 10: ein Flügel mit einer erfindungsgemäßen Fingerschutzvorrichtung in einer Seitenansicht
- Fig. 11: eine Detailansicht des Bereichs D aus Fig. 10
- Fig. 12: eine Detailansicht des Bereichs B aus Fig. 9
- Fig. 13: eine weitere Ausführungsform der Anordnung in einer Seitenansicht
- Fig. 14: eine Detailansicht des Bereichs C aus Fig. 13
- Fig. 15: eine Detailansicht des Bereichs A aus Fig. 13
- Fig. 16: eine weitere Ausführungsform der Anordnung in einer Schnittansicht
- Fig. 17: eine weitere Ausführungsform der Anordnung in einer Schnittansicht
- Fig. 18: eine weitere Ausführungsform der Anordnung in einer Schnittansicht
- Fig. 19: eine weitere Ausführungsform der Anordnung in einer Schnittansicht
- Fig. 20: ein Fenster in einem ersten Zustand
- Fig. 21: ein Fenster in einem zweiten Zustand
- Fig. 22: ein Fenster in einem dritten Zustand

Es ist nicht notwendig, dass eine erfindungsgemäße Fingerschutzvorrichtung 1 alle nachfolgend beschriebenen Merkmale aufweist. Es ist auch möglich, dass eine erfindungsgemäße Fingerschutzvorrichtung 1 nur einzelne Merkmale der nachfolgend beschriebenen Ausführungsbeispiels aufweist.

In den Fig. 1 bis 4 sind Teile eine Fingerschutzvorrichtung 1 zur Spaltüberdeckung gezeigt. In den Fig. 1 und 2 in einer perspektivischen Ansicht, in Fig. 3 in einer Seitenansicht und in Fig, 4 eine Detailansicht des Bereichs E aus Fig. 3. In den Fig. 1 bis 4 ist jeweils ein Halteleistenprofil 3, ein Grundprofil 6 und mindestens ein Verbindungsmittel 11 gezeigt.

In den Fig. 1, 3 und 4 schließen das Halteleistenprofil 3 und das Grundprofil 6 in Längsrichtung einen Winkel ein. In Fig, 2 verlaufen das Halteleistenprofil 3 und das Grundprofil 6 parallel. Das Grundprofil 6 ist geeignet an einem Flügel 16 eines Fensters oder einer Tür befestigt zu werden. Ist der Flügel 16 geschlossen oder wird der Flügel 16 gedreht, liegt das Grundprofil 6, wie in Fig. 2 gezeigt mit nahezu der gesamten Länge an dem Halteleistenprofil 3 an. Wird der Flügel 16, beispielsweise zum Lüften gekippt, löst sich das Grundprofil 6 vom Halteleistenprofil 3, wobei die beiden Profile 3, 6 mindestens an einem Punkt verbunden bleiben, so dass die beiden Profile 3, 6 zueinander einen Winkel einschließen. Anstelle des Halteleistenprofils 6 kann auch das Gehäuseprofil 2 dem Grundprofil 6 zugeordnet sein.

Zur Veranschaulichung zeigen die Fig. 20 bis 22 die unterschiedlichen Zustände am Beispiel eines Fensters. Die gleichen Zustände können auf eine Tür, beispielsweise eine Drehflügeltür übertragen werden. Es können drei unterschiedliche Zustände unterschieden werden. Fig. 20 zeigt den ersten Zustand, dass der Flügel 16 geschlossen ist. Fig. 21 zeigt den zweiten Zustand, dass der Flügel 16 gedreht wurde, um das Fenster komplett zu öffnen. Fig. 22 zeigt den dritten Zustand, dass der Flügel 16 gekippt wurde, um das Fenster teilweise zu öffnen, beispielsweise zum Lüften.

Das Verbindungsmittel 11 befindet sich im Bereich des zweiten Profilabschnitts und ist in dieser Ausführungsform als Hebelelement ausgebildet.

Das Verbindungsmittel 11, hier als Hebelelement ausgebildet, ist mit einem ersten Ende mit dem Grundprofil 6 verbunden und verläuft mit einem zweiten Ende in einer Nut des Halteleistenprofils 3. In dieser Nut ist es beweglich gehalten. Das erste Ende des Hebelelementes ist in der vertikalen Achse fest verbunden, jedoch kann sich das Hebelelement um dem Befestigungspunkt an dem ersten Ende drehen. In den Fig. 1 bis 4 ist das Verbindungsmittel zwischen den Profilen 3, 6 angeordnet sein. Bei einer Positionierung zwischen dem Grundprofil 6 und dem zugeordneten Profil 2, 3, in den Fig. 1 bis 4 das Halteleistenprofil, ist das Hebelelement kaum oder gar nicht sichtbar, was in Fig. 2 gezeigt ist, wo das Verbindungsmittel 11 nicht sichtbar zwischen dem Halteleistenprofil 3 und dem Grundprofil 6 liegt.

Die Fig. 4 zeigt in der vergrößerten Ansicht des Bereichs E ein Rückstellmittel 13. Das Rückstellmittel 13 ist in Fig. 4 als Drehfeder ausgebildet. Das Rückstellmittel 13 übt zumindest mittelbar eine Kraft auf das Profil 2, 3, 6 aus, an dem es angeordnet ist. In Fig. 4 ist das Rückstellmittel 13 an dem Grundprofil 6 angeordnet und übt eine Kraft auch auf das Verbindungsmittel 11 aus. Dies bedeutet, dass das Rückstellmittel 13, wenn das Grundprofil 6 und das zugeordnete Profil 2, 3 einen Winkel zueinander einschließen, eine Kraftunterstützung bietet um die zugeordneten Profile 2, 3 in die Ausgangsposition ohne eingeschlossenen Winkel zu bringen oder zu halten.

Die Fig. 5 bis 8 zeigen eine Ausführungsformen einer Anordnung 14 in unterschiedlichen Positionen und aus unterschiedlichen Perspektiven. Die Anordnung zeigt ein Fenster, welches zumindest eine Zarge 15 und einen Flügel 16 aufweist, und eine erfindungsgemäße Fingerschutzvorrichtung 1. Neben den in den Figuren 1 bis 4 gezeigten Teilen der Fingerschutzvorrichtung 1 zeigen die Fig. 5 und 6 auch ein Gehäuseprofil 2, in welchem ein Abdeckung 4 aufgewickelt ist. In den Fig. 5, 7 und 8 ist der Flügel 16 gekippt und das Grundprofil 6 in dem oberen Bereich von dem Halteleistenprofil 3 gelöst. Das Verbindungsmittel 11, welches als Hebelelement ausgebildet ist, begrenzt das Lösen der beiden Profile 3, 6 in dem zweiten Profilabschnitt. An dem in der Einbausituation unteren Ende der beiden Profile 3, 6 bleiben die Profile 3, 6 verbunden. In Fig. 6 ist eine Anordnung mit einem geschlossenen Flügel 16 gezeigt.

Die Fig. 9 bis 15 zeigen eine weitere Ausführungsform einer Anordnung 14 in unterschiedlichen Perspektiven oder Ausschnitten. Die Fig. 9 zeigt eine Anordnung 14 in einer Vorderansicht. Die Figuren 10 und 13 zeigen die Anordnung 14 in einer Seitenansicht. Die Fig. 11, 12, 14 und 15 zeigen Detailansichten.

Die Anordnung 14 zeigt eine Tür mit einer Zarge 15 und einem Flügel 16 und eine Fingerschutzvorrichtung 1. Neben den in den Figuren 1 bis 4 gezeigten Teilen der Fingerschutzvorrichtung 1 zeigen die Fig. 9 bis 15 auch ein Gehäuseprofil 2, in welchem ein Abdeckung 4 aufgewickelt ist. In den Fig. 13 und 14 ist der Flügel 16 gekippt und das Grundprofil 6 in dem oberen Bereich von dem Halteleistenprofil 3 gelöst. Das Verbindungsmittel 11, welches stabförmig ausgebildet ist, greift in eine Ausnehmung 12 des zugeordneten Profils 2, 3 ein, so dass bei einer Drehung des Flügels 16 in den zweiten Zustand der Anordnung 14 das zugeordnete Profil 2, 3, beispielsweise das Halteleistenprofil 3 mitgenommen wird und die Abdeckung aus dem Gehäuseprofil 2 ausgezogen wird.

Die Fig. 11 zeigt eine Detailansicht des Bereichs D aus Fig. 10. Die Fig. 11 zeigt den Türflügel, das Halteleistenprofil 3 und das stabförmig ausgebildete Verbindungsmittel 11. Die Fig. 12 zeigt eine Detailansicht des Bereichs B aus Fig. 9, welche die Ausnehmung 12 im Detail zeigt, in die das stabförmige Verbindungsmittel 11 eingreifen kann.

In Fig. 14 ist eine Detailansicht des Bereichs C aus Fig. 13 und in Fig. 15 eine Detailansicht des Bereichs A aus Fig. 13 gezeigt.

Fig. 14 zeigt das stabförmige Verbindungsmittel 11, welches sich bei einem Kippen des Flügels 16 zumindest teilweise aus der Ausnehmung 12 löst und daher das Halteleistenprofil 3 nicht in der Bewegung mitnimmt. Die Abdeckung 4, welches mit seinem Rand mit dem Halteleistenprofil 3 verbunden ist, wird somit nicht aus dem Gehäuseprofil 2 ausgezogen.

Fig. 15 zeigt eine Verbindung des Grundprofils 6 und des Halteleistenprofils 3 am in einer Einbausituation der Fingerschutzvorrichtung 1 unteren Ende des Halteleistenprofils 3. Das Grundprofil 6 und das Halteleistenprofil 3 sind drehbar verbunden. Dies ist erforderlich, damit die beiden Profile 3, 6 ihre Position zueinander verändern können und einen Winkel zueinander in Längsrichtung der Profile 3, 6 einnehmen können. Der Winkel zueinander ist bezogen auf die Längsrichtung der Profile2, 3, 6, da sich die Profile 2, 3, 6 in einer Einbausituation nicht gegeneinander horizontal verdrehen, sondern in vertikaler Richtung einen Winkel einschließen.

Die Fig. 16 bis 19 zeigen Ausführungsformen der Anordnung 14 in Schnittansichten.

Die Fig. 16 bis 19 zeigen hierbei eine Zarge 15 und einen Flügel 16 sowie eine Fingerschutzvorrichtung 1. Die Fingerschutzvorrichtung 1 weist ein Gehäuseprofil 2 und ein Halteleistenprofil 3 auf. In dem Gehäuseprofil 2 ist eine abwickelbare Abdeckung 4 aufgewickelt. Der verdickte Rand der Abdeckung 4 ist in einer kederförmigen Nut des Halteleistenprofils 3 gehalten. Dadurch wird die Abdeckung 4 bei einer Drehung des Flügels 16 aus dem Gehäuseprofil 2 ausgezogen.

In Fig. 16 ist das Grundprofil 6 seitlich neben dem Gehäuseprofil 2 angebracht. In Fig. 17 ist das Grundprofil 6 auf der Zarge 15 angebracht und dem Grundprofil 6 ist das Halteleistenprofil 3 zugeordnet. In Fig. 18 ist das Grundprofil 6 auf dem Flügel 16 angebracht und das Gehäuseprofil 2 ist dem Grundprofil 3 zugeordnet. Fig. 19 zeigt eine andere Anbringung des Halteleistenprofils 3 als in Fig. 18 gezeigt. Die Fig. 18 und 19 zeigen einen sehr flachen Aufbau, welcher geeignet ist, die Nutzung einer Außenjalousie zu ermöglichen. In Fig. 19 ist die Führung 17 der Jalousie gezeigt, wodurch erkennbar ist, dass die Fingerschutzvorrichtung zwischen Flügel 16 und Führung 17 Platz findet.

## Patentansprüche

1. Fingerschutzvorrichtung (1) zur Spaltüberdeckung mit einem Gehäuseprofil (2), einem Halteleistenprofil (3) und einer aufgewickelt aus dem Gehäuseprofil (2) ausziehbaren Abdeckung (4), wobei das Halteleistenprofil (3) einen Halteleistenprofilabschnitt (5) aufweist, wobei der Halteleistenprofilabschnitt (5) geeignet und eingerichtet ist einen Rand der Abdeckung (4) aufzunehmen und wobei dem Gehäuseprofil (2) oder dem Halteleistenprofil (3) ein Grundprofil (6) zugeordnet ist, welches eine Auflagefläche (7) zur Anordnung auf einem Flügel (8) oder Rahmen (9) aufweist, **dadurch gekennzeichnet, dass** das Gehäuseprofil (2) oder das Halteleistenprofil (3) mit dem Grundprofil (6) in Längsrichtung einen Winkel einschließen kann.

2. Fingerschutzvorrichtung (1) nach Anspruch 1, **dadurch gekennzeichnet, dass** das Gehäuseprofil (2) oder das Halteleistenprofil (3) mit dem Grundprofil (6) an einem ersten Ende drehbar verbunden ist.

3. Fingerschutzvorrichtung (1) nach einem der vorherigen Ansprüche, **dadurch gekennzeichnet, dass** das Grundprofil (6) ausgehend von der drehbaren Verbindung (10) einen ersten Profilabschnitt aufweist und an den ersten Profilabschnitt anschließend einen zweiten Profilabschnitt aufweist und dass das Gehäuseprofil (2) oder das Halteleistenprofil (3) und das Grundprofil (6) über mindestens ein Verbindungsmittel (11) im zweiten Profilabschnitt zumindest mittelbar verbindbar sind.

4. Fingerschutzvorrichtung (1) nach einem der vorherigen Ansprüche, **dadurch gekennzeichnet, dass** das Verbindungsmittel (11) ein Hebelelement ist.

5. Fingerschutzvorrichtung nach einem der vorherigen Ansprüche, **dadurch gekennzeichnet, dass** das Verbindungsmittel (11) mit einem ersten Ende mit dem Gehäuseprofil (2) oder dem Halteleistenprofil (3) oder dem Grundprofil (6) verbunden ist und mit einem zweiten Ende in einer Nut eines anderen Profils (2, 3, 6), vorzugsweise des Gehäuseprofils (2) oder des Halteleistenprofils (3) oder des Grundprofils (6), beweglich gehalten ist.

6. Fingerschutzvorrichtung nach einem der vorherigen Ansprüche, **dadurch gekennzeichnet, dass** das Verbindungsmittel (11) stabförmig ausgebildet ist.

7. Fingerschutzvorrichtung nach einem der vorherigen Ansprüche, **dadurch gekennzeichnet, dass** das Verbindungsmittel (11) an einem ersten Ende mit dem Grundprofil (6) verbunden ist.

8. Fingerschutzvorrichtung nach einem der vorherigen Ansprüche, **dadurch gekennzeichnet, dass** das Verbindungsmittel (11) geeignet und eingerichtet ist, mit einem zweiten Ende in eine Ausnehmung (12) des Gehäuseprofils (2) oder des Halteleistenprofils (3) einzugreifen.

9. Fingerschutzvorrichtung (1) nach einem der vorherigen Ansprüche, **dadurch gekennzeichnet, dass** die Fingerschutzvorrichtung (1) ein Rückstellmittel (13) aufweist.

10. Fingerschutzvorrichtung (1) nach einem der vorherigen Ansprüche, **dadurch gekennzeichnet, dass** die Fingerschutzvorrichtung (1) ein Magnetmittel aufweist.

11. Fingerschutzvorrichtung (1) nach einem der vorgenannten Ansprüche, **dadurch gekennzeichnet, dass** im Halteleistenprofilabschnitt (5) des Halteleistenprofils (3) eine kederförmige Aufnahmenut für einen verdickten Rand der Abdeckung (4) eingeformt ist.

12. Anordnung (14), vorzugsweise eine Tür oder ein Fenster, aufweisend zumindest eine Zarge (15), einen Flügel (16) und eine Fingerschutzvorrichtung (1) nach einem der vorherigen Ansprüche, **dadurch gekennzeichnet, dass** die Fingerschutzvorrichtung (1) geeignet und eingerichtet ist, bei einer Drehbewegung des Flügels (16) die Abdeckung (4) aus dem Rollgehäuseprofil (2) auszuziehen und bei einer Kippbewegung des Flügels (16) die Abdeckung (4) im Gehäuseprofil (2) zu belassen.

13. Anordnung nach Anspruch 12, **dadurch gekennzeichnet, dass** das Grundprofil (6) auf dem Flügel (16) oder der Zarge (15) aufgeklebt oder mittels Befestigungsmitteln, wie Schrauben oder Nieten, angebracht ist.
